# EUROPÄISCHE PATENTSCHRIFT

(11) **EP 0 226 695 B1**
(45) Veröffentlichungstag und Bekanntmachung des Hinweises auf die Patenterteilung: **12.10.1988**
(21) Anmeldenummer: 86106884.9
(22) Anmeldetag: 21.05.1986
(51) Int. Cl.: B66F 3/12

(54) **Wagenheber für Kraftfahrzeuge**
Jack for motor vehicles
Cric pour véhicules à moteur

(30) Priorität: 18.12.1985 DE 3544779
(43) Veröffentlichungstag der Anmeldung: 01.07.1987
(73) Patentinhaber: FORD-WERKE AKTIENGESELLSCHAFT, 50725 Köln (DE); FORD MOTOR COMPANY LIMITED, Brentwood, Essex CM13 3BW (GB); FORD FRANCE SOCIETE ANONYME, 92506 Rueil Malmaison Cedex (FR)
(72) Erfinder: Niendorf, Manfred, D-5014 Kerpen 3 (DE); Stechemesser, Rainer, D-5000 Köln 71 (DE)
(74) Vertreter: Ritzkowsky, Harald, Dipl.-Ing.

(56) Entgegenhaltungen:
- FR-A- 1 378 706
- FR-A- 2 516 492
- GB-A- 1 227 715
- GB-A- 1 322 426
- GB-A- 2 030 108
- GB-A- 2 114 537
- US-A- 2 099 903
- US-A- 2 264 979
- US-A- 3 938 780

## Beschreibung

Die Erfindung betrifft einen Wagenheber für Kraftfahrzeuge der im Oberbegriff des

Patentanspruchs 1 erläuterten Art.

Aus der GB-PS-1 227 715 ist ein Wagenheber für Kraftfahrzeuge der im Oberbegriff des Patentanspruchs 1 erläuterten Art bekannt. Bei diesem Wagenheber besteht die

Möglichkeit, den etwa in der Mitte des Lastarmes angreifenden Stützarm leicht lösbar am Basisteil abzustützen, wodurch der Wagenheber in einfacher Weise auf eine Anfangshöhe eingestellt werden kann, von der aus dann durch Drehung der Gewindespindel der Hubvorgang beginnen kann.

Der bekannte Wagenheber weist den Nachteil auf, daß er vollständig unter das Kraftfahrzeug geschoben werden muß, damit die Hubkurve des Lastkopfes der Kippbewegung des Kraftfahrzeuges folgen kann, wodurch die Zugänglichkeit der Gewindespindel, die unmittelbar am Boden liegt, schwierig ist.

Aus der GB-PS-1 322 426 ist eine veränderte Ausführungsform eines Wagenhebers für Kraftfahrzeuge gemäß dem Oberbegriff des Patentanspruchs 1 bekannt, bei der die Gelenkanordnung des Wagenhebers so ausgelegt ist, daß er seitlich außerhalb des Kraftfahrzeuges angesetzt werden kann. Durch eine etwas höhere Lage des Betätigungsendes der Gewindespindel ist die Bedienung erleichtert. Das Basisteil ist hierbei gelenkig mit einem Fußteil verbunden, in dem der Stützarm in zwei unterschiedlichen Stellungen abstützbar ist, und dieses Fußteil ermöglicht dem Lastkopf eine Hubkurve, die durch Hochziehen des Basisteiles gegenüber dem Fußteil etwa dem Kippen des Kraftfahrzeuges folgen kann. Dadurch wird jedoch die Standsicherheit des Wagenhebers gegenüber der Auflage mit dem gesamten Basisteil erheblich verringert.

Die Aufgabe der Erfindung ist es, einen Wagenheber für Kraftfahrzeuge der im Oberbegriff des Patentanspruchs 1 erläuterten Art derart zu verbessern, daß eine einfachere Handhabung des Wagenhebers bei verbesserter Funktionsweise erzielt wird.

Gemäß der Erfindung wird diese Aufgabe gelöst, indem ein Wagenheber für Kraftfahrzeuge gemäß dem Oberbegriff des Patentanspruchs 1 die im Kennzeichenteil des Patentanspruchs 1 aufgezeigten Merkmale aufweist.

Dadurch, daß das Basisteil einen U-förmigen Querschnitt aufweist und in den vertikalen Seitenwänden liegende, leicht S-förmige Kulissenschlitze aufweist, in denen die Bolzen des Mutterstückes geführt sind, wird eine Hubkurve des Lastkopfes erzielt, die bei aufliegendem Basisteil der auftretenden Kippbewegung des Kraftfahrzeuges entspricht und damit für eine hohe Standfestigkeit und Funktionssicherheit sorgt.

In den weiteren Ansprüchen sind zweckmässige Ausgestaltungen der Erfindung näher erläutert.

In der Zeichnung ist ein Ausführungsbeispiel der Erfindung näher erläutert.

Es zeigt:
Fig. 1 eine Seitenansicht eines
Wagenhebers gemäß der Erfindung; Fig. 2 eine Draufsicht auf einen Wagenheber ' nach Fig. 1;
Fig. 3 eine Seitenansicht des Wagenhebers in Richtung des Pfeiles 111 in Fig. 1;
Fig. 4a bis 4d vertikale Schnitte entlang der Linien a-a, b-b, c-c und d-d in Fig. 1 und
Fig. 5 eine Seitenansicht des Wagenhebers 5 mit angedeuteter Konstruktion der Hubkurve des Lustkopfes.

Der in den Figuren 1 bis 3 gezeigte Wagenheber besteht im Wesentlichen aus einem Basisteil 1 mit einem tiefen, U-förmigen Querschnitt, der vertikale Seitenwände 2 und 3 mit sich anschließenden nach außen abgewinkelten Verstärkungsflanschen 4 und 5 aufweist.

Zwischen den Seitenwänden 2 und 3 ist eine Gewindespindel 7 angeordnet, deren lastseitiges Ende über ein Spindellager 8 in einem Lagerbock 9 abgestützt ist und deren betätigungsseitiges Ende über ein Mutterstück 10 und sich hierzu senkrecht erstreckende Bolzen 11 in liegenden, leicht S-förmigen Kulissenschlitzen 12 ab gestützt ist. Das freie Ende der Gewindespindel 7 weist einen Betätigungsring 13 auf.

Ein freitragender Lastarm 14 stützt sich mit seinem gabelförmigen Ende 15 an den Bolzen 11 am Mutterstück 10 ab und trägt an seinem freien Ende einen Lastkopf 16, der der Aufnahme am Kraftfahrzeug angepaßt ist. Etwa in der Mitte des Lastarmes 14 greift ein Stützarm 17 über einen Bolzen 18 gelenkig an. Das andere Ende des Stützarmes 17 ist über einen Bolzen 19 in den vertikalen Seitenwänden 2 und 3 des Basisteiles 1 abgestützt.

Der Lastarm 14 und der Stützarm 17 sind hierbei, wie am besten aus den Figuren 4a bis 4d zu ersehen ist, als steife, U-förmige Querschnitte aufweisende Bauteile ausgeführt. Vorzugsweise sind sowohl das Basisteil 1 als auch der Lagerbock 9 sowie der Lastarm 14 und der Stützarm 17 als stabile Blechpreßteile ausgebildet. Um eine günstigere Höhenlage des Betätigungsringes 13 der Gewindespindel 7 zu erreichen, ist das betätigungsseitige Ende des Basisteiles 1 über einen Stützfuß 20 etwas vom Boden abgehoben.

In Zusammenhang mit Fig. 5 wird nunmehr die Funktionsweise des Wagenhebers gemäß der Erfindung erläutert.

Der Wagenheber wird mit seinem horizontalen Basisteil 1 und dem Fuß 20 auf dem Boden aufgelegt und das untere gabelförmige Ende des Lastarmes 14 auf die Bolzen 11 am Mutterstück 10 aufgesetzt. Damit kann bei nicht völlig in unterster Endstellung befindlichem Mutterstück 10 eine Anfangshöhe des Lastkopfes 16 eingestellt werden, von der aus die Betätigung beginnt. Dadurch kann ein umständliches und zeitraubendes Drehen der Gewindespindel 7 erheblich verringert werden.

Wird nun über den Betätigungsring 13 die Gewindespindel 7 gedreht, so bewegt sich das Mutterstück 10 entlang der leicht S-förmigen Kulissenschlitze 12 in Richtung auf das Spindellager 8 zu und drängt hierdurch den Lastarm 14 und den Stützarm 17 über die gelenkige Verbindung mit dem Bolzen 18 nach oben. Der Lastkopf 16 bewegt sich hierbei entlang der durch Konstruktionsschritte angedeuteten Hubkurve, die eindeutig einer Kippbewegung des Kraftfahrzeuges folgt.

Dadurch ist gewährleistet, daß trotz der zwangsläufigen Kippbewegung des angehobenen Kraftfahrzeuges der Wagenheber nach wie vor mit seinem vollen Basisteil 1 auf dem Boden aufliegen kann, wodurch eine erheblich günstigere Standfestigkeit als bei den bekannten Ausführungs formen erzielt wird.

Wird nach beendetem Reifenwechseln und dergleichen das Kraftfahrzeug wieder abgesenkt, so braucht man die Gewindespindel nur solange zu betätigen, bis der Lastkopf 16 vom Kraftfahrzeug freikommt. Zieht man nun den Wagenheber unter dem Kraftfahrzeug hervor, so kann man durch leichtes Anheben des Lastarmes 14 diesen mit seinem gabelförmigen Ende von den Bolzen 11 am Mutterstück 10 ausrasten, wodurch der Wagenheber voll zusammengeklappt werden kann, ohne daß hierfür das Mutterstück 10 in seine äußerste Endlage gedreht werden muß. Bei einer neuerlichen Benutzung des Wagenhebers kann dann durch Einhängen des gabelförmigen Endes 15 des Lastarmes 14 sofort die Anfangshöhe, die man für das Kraftfahrzeug benötigt, eingestellt werden.

## Patentansprüche

1. Wagenheber für Kraftfahrzeuge, mit einem horizontalen Basisteil mit Seitenwänden, zwischen denen eine Gewindespindel angeordnet ist, die an einem Ende über ein Spindellager drehbar und ortsfest an den Seitenwänden abgestützt ist und die am anderen Ende ein Mutterstück aufnimmt, das über Bolzen in den Seitenwänden verschiebbar geführt ist und an dem Mutterstück ein Ende eines freitragenden Lastarmes angreift, der etwa in seiner Mitte mit einem Stützarm gelenkig verbunden ist, der am Basisteil angelenkt ist, dadurch gekennzeichnet, daß das Basisteil (1) einen U-förmigen Querschnitt mit vertikalen Seitenwänden (2 und 3) aufweist, in denen liegende, leicht S-förmige Kulissenschlitze (12) angeordnet sind, in denen die Bolzen (11) des Mutterstückes (10) geführt sind.

2. Wagenheber nach Anspruch 1, dadurch gekennzeichnet, daß der Lastarm (14) und der Stützarm (17) als U-förmige Querschnitte aufweisende, ineinander passende Blechpreßteile ausgebildet sind.

3. Wagenheber nach den Ansprüchen 1 und 2, dadurch gekennzeichnet, daß der Lastarm (14) mit seinem betätigungsseitig liegenden, gabelförmigen Ende (15) an den Bolzen (11) des Mutterstückes (10) ausrastbar abgestützt ist.

## Claims

1. A jack for motor vehicles, having a horizonta base part with side walls, between which is arranged a threaded spindle which at one end is supported non-displaceably on the side walls so as to be rotatable by way of a spindle bearing and which at the other end receives a nut member which is guided displaceably in the side walls by way of pins and on which engages one end of a cantilevered work arm which is connected approximately in its centre to a support arm in an articulated manner which is articulated on the base part, characterized in that the base part (1) has a U-shaped cross-section with vertical side walls (2 and 3) in which are provided horizontal, slightly S-shaped guide slots (12) in which the pins (11) or the nut member (10) are guided.

2. A jack according to claim 1, characterized in that the work arm (14) and the support arm (17) are constructed as pressed sheet-metal parts which have U-shaped cross-sections and are adapted to fit one into the other.

3. A jack according to claims 1 and 2, characterized in that the work arm (14) is disengageably supported with its forked end (15) facing the actuating side on the pins (11) of the nut member (10).

## Revendications

1. Cric pour véhicule automobile comportant un élément de base horizontal et des parois latérales entre lesquelles est disposée une tige filetée qui, par une extrémité, prend appui en rotation et de manière fixe sur les parois latérales, par l'intermédiaire d'un palier, et qui reçoit à l'autre extrémité une pièce à écrou, laquelle est guidée en translation par des boulons dans les parois latérales, et sur la pièce à écrou agit une extrémité d'un bras de charge en porte-à-faux qui est assemblé articulé à peu près en son milieu, à un bras d'appui qui s'articule sur l'élément de base, caractérisé en ce que l'élément de base (1) a une section transversale en U et des parois latérales (2 et 3) verticales dans lesquelles sont ménagées des fentes de coulisse (12) horizontales, légèrement en S, dans lesquelles les boulons (11) de la pièce à écrou (10) sont guidés.

2. Cric selon la revendication 1, caractérisé en ce que le bras de charge (14) et le bras d'appui (17) sont des pièces en tôle emboutie présentant une section transversale en U, s'ajustant l'une dans l'autre.

3. Cric selon les revendications 1 et 2, caractérisé en ce que le bras de charge (14) prend appui de manière amovible, sur les boulons (11) de la pièce à écrou (10) par son extrémité (15) en fourche, située du côté de la manoeuvre.
